# EUROPÄISCHE PATENTSCHRIFT

(11) **EP 0 027 105 B1**
(45) Veröffentlichungstag und Bekanntmachung des Hinweises auf die Patenterteilung: **20.07.1983**
(21) Anmeldenummer: 80890096.3
(22) Anmeldetag: 03.09.1980
(51) Int. Cl.: B22D 11/128, B22D 11/12

(54) **Bogenstranggiessanlage**
Curved continuous casting plant
Installation de coulée continue courbe

(30) Priorität: 01.10.1979 AT 6396/79
(43) Veröffentlichungstag der Anmeldung: 15.04.1981
(73) Patentinhaber: VOEST-ALPINE Aktiengesellschaft, A-4010 Linz (AT)
(72) Erfinder:
(74) Vertreter: Wolfram, Gustav, Dipl.-Ing.

## Beschreibung

Die Erfindung betrifft eine Bogenstranggiessanlage mit einer unterhalb der Kokille angeordneten Strangbiegeeinrichtung und einer daran anschliessenden, einander gegenüberliegende Stützrollenbahnen aufweisenden, sich etwa von der Vertikalen einstückig bis etwa in die Horizontale erstreckenden Strangkreisbogenführung, wobei die Biegeeinrichtung zwei einander gegenüberliegende, jeweils Biege- bzw. Stützrollen tragende Bogengerüstteile aufweist, die aneinander abgestützt sind und wobei der Abstand der Stützrollenbahnen der Kreisbogenführung entsprechend einem einzustellenden Strangquerschnitt durch Parallelverschieben mindestens einer der Stützrollenbahnen veränderbar ist.

Bei einer Stranggiessanlage dieser Art (vgl. DE-C Nr. 2021780) werden beispielsweise zwecks Vergrösserung der Strangdicke die an der Bogeninnenseite liegenden, aneinander anschliessenden Stützrollenbahnen der Biegezone und der Kreisbogenführung nach innen, d.h. zum Krümmungsmittelpunkt hin verschoben. Dabei nähern sich die an den zueinander gerichteten Enden dieser Stützrollenbahnen angeordneten Rollen. Um ein Aneinanderstossen dieser Rollen zu vermeiden, ist es erforderlich - bei auf kleinster Dicke eingestellten Rollenbahnen -, einen unverhältnismässig grossen Rollenabstand zwischen den benachbarten Endrollen der Biegeeinrichtung und der Kreisbogenführung vorzusehen. Will man dies wegen unzulässiger Ausbauchung der Strangschale nicht in Kauf nehmen, so ist man gezwungen, zusätzlich zum Parallelverschieben der beiden aneinander anschliessenden Rollenbahnen, eine dieser Rollenbahnen zusätzlich in Achsrichtung der Strangführungsbahn zu verstellen, so dass der Abstand der nebeneinander liegenden Endrollen dieser Rollenbahnen auch für unterschiedliche Strangdicken etwa gleich gross bleibt. Dies ist sehr umständlich durchzuführen und bedingt eigens für diesen Zweck vorgesehene Bauelemente, die die Anlage verteuern, das Umrüsten komplizieren und die eine zusätzliche Fehlerquelle der Stranggiessanlage darstellen. Insbesondere bei einem grossen Verstellbereich, wie er bei modernen Brammenstranggiessanlagen gefordert ist, kommen die oben genannten Schwierigkeiten besonders zum Tragen.

Die Erfindung bezweckt die Vermeidung dieser Nachteile und Schwierigkeiten und stellt sich die Aufgabe, eine Bogenstranggiessanlage der eingangs beschriebenen Art zu schaffen, bei der eine Verstellung des Abstandes der einander gegenüberliegenden Rollenbahnen in einfacher Weise derart möglich ist, dass der Abstand der Endrollen benachbarter Rollenbahnen der Biegeinrichtung und der Kreisbogenführung etwa gleich bleibt.

Diese Aufgabe wird erfindungsgemäss dadurch gelöst, dass einer der Bogengerüstteile der Biegeeinrichtung an ihm lösbar befestigte, austauschbare, auf unterschiedliche Strangquerschnittsformate mit ihrer Länge angepasste Rollenträger aufweist.

Eine zweckmässige Ausführungsform ist dadurch gekennzeichnet, dass die Rollenträger an einem Bogengerüstinnenteil der Biegeeinrichtung befestigt sind.

Vorteilhaft ist der Abstand der einander gegenüberliegenden Biege- bzw. Stützrollen der Biegeeinrichtung durch Austausch der auf unterschiedliche Strangquerschnittsformate mit ihrer Dicke angepassten Rollenträger veränderbar. In diesem Fall ist eine G iessdickenverstell u ng besonders einfach durchzuführen, da an der Biegeeinrichtung keinerlei Verstellmanipulationen durchgeführt werden müssen. Die Einstellung des Rollenabstandes geschieht alleine durch Austausch der Rollenträger. Es ist lediglich erforderlich, die Rollenträger an der Biegeeinrichtung zu lösen bzw. zu befestigen. Dadurch erspart man sich auch Messarbeiten an den Rollenbahnen der Biegeeinrichtung.

Es ist jedoch auch möglich und in manchen Fällen zweckmässig, den Abstand zwischen Bogengerüstinnenteil und einem Bogengerüstaussenteil der Biegeeinrichtung durch Parallelverschieben eines der Bogengerüstteile zu verändern.

Dabei ist zweckmässig, dass der Bogengerüstinnenteil am Bogengerüstaussenteil mittels Bolzen befestigt ist, entlang denen einer der Bogengerüstteile verschiebbar geführt ist und an denen dieserTeil mittels Beilagscheiben gegen den zweiten Bogengerüstteil abgestützt ist.

Nach einer bevorzugten Ausführungsform sind die Rollenträger über die Länge der Biegeeinrichtung einstückig ausgebildet, wodurch der Ein-und Ausbau der Rollenträger besonders schnell vor sich geht.

Zur genauen Einstellung und Justierung der Rollenträger sind zweckmässig die Rollenträger gegen die Bogengerüstteile mittels austauschbarer Beilagen abgestützt.

Zur einfachen Handhabung der Rollenträger sind diese bei einer Anlage mit zwei- oder mehrfach abgestützten Biege- bzw. Stützrollen - wobei an jeder Stützstelle ein Bogenlängsträger vorgesehen ist - miteinander zu einer gemeinsam ein- und ausbaubaren Baueinheit verbunden.

Die Erfindung ist nachfolgend anhand der schematischen Zeichnung näher erläutert, wobei Fig. 1 eine Ansicht einer Biegeeinrichtung von oben in Richtung der Stranglängsachse, Fig. 2 einen Schnitt gemäss der Linie 11-11 der Fig. 1 und Fig. 3 einen Schnitt gemäss der Linie III-III, ebenfalls der Fig. 1, darstellen. Fig. 4 zeigt in zu Fig. 3 analoger Darstellung eine auf die grösstmögliche Giessdikke eingestellte Anlage. In Fig. 5 ist eine weitere Ausführungsform der erfindungsgemässen Anlage in zu Fig. 3 analoger Darstellung veranschaulicht.

Unterhalb einer nicht dargestellten Durchlaufkokille ist eine kurze, vertikal gerichtete Führungsstrecke 1 für den Strang angeordnet, an die die Biegeeinrichtung 2anschliesst. Unterhalb der Biegeeinrichtung ist eine Kreisbogenführung 3 vorgesehen, in der der Strang von nahezu vertikaler Richtung in eine nahezu horizontale Richtung geführt wird.

Die Biegeeinrichtung 2, die an einem ortsfesten Stützgerüst 4 mittels eines nasenförmigen, am oberen Ende der Biegeeinrichtung vorgesehenen Hakens 5 aufgehängt ist und die sich an ihrem unteren Ende gegen dieses Sütztgerüst 4 mittels einer Auflage 6 abstützt, ist aus zwei einander gegenüberliegenden, kastenförmig ausgebildeten Gerüstteilen 7, 8 aufgebaut. An dem an der Bogenaussenseite der Strangführung angeordneten Bogengerüstaussenteil 7 sind die die bogenaussenseitige Rollenbahn 9 bildenden Biege- bzw. Stützrollen 10 befestigt, wobei jeweils zwei Lagerböcke 11 nebeneinander liegender Rollen 10 von einem Querhaupt 12 mit einer Zugschraube 13 gegen den Bogengerüstaussenteil 7 gespannt sind. An dem Bogengerüstaussenteil 7 sind seitlich der Enden der Rollen 10 jeweils Führungsbolzen 14 angeordnet, an denen der Bogengerüstinnenteil 8, der die die bogeninnenseitige Rollenbahn 15 bildenden Biege- bzw. Stützrollen 10 trägt, verschiebbar geführt ist. Zur Fixierung des Bogengerüstinnenteiles 8 am Bogengerüstaussenteil 7 sind seitlich der Enden der Rollen 10 Zugbolzen 16 vorgesehen, die mit ihrem Kopf 17 am Bogengerüstinnenteil 8 befestigt sind und die mit ihrem anderem Ende 18 unter Zwischenlage austauschbarer Beilagscheiben 19 am Bogengerüstaussenteil 7 abgestützt und mittels jeweils einer Hutmutter 20 gesichert sind.

Der Abstand des Bogengerüstinnenteiles 8 vom Bogengerüstaussenteil 7 und damit der Abstand der bogeninnenseitigen Rollenbahn 15 von der bogenaussenseitigen Rollenbahn 9 der Biegeeinrichtung 2 lässt sich durch Umschichten der Beilagscheiben 19 verändern.

Die Biege- bzw. Stützrollen 10 der bogeninnenseitigen Rollenbahn 15 sind nicht wie beim Bogengerüstaussenteil 7 direkt am Gerüstteil, sondern an sich einstückig über die Länge der Biegeeinrichtung 2 erstreckenden Rollenträgern 21, 22 befestigt, wobei jeweils ein Querhaupt 12 mit einer Zugschraube 13 zwei Lagerböcke 11 benachbarter Rollen 10 gegen den Rollenträger 21, 22 spannt.

Wie aus Fig. 1 ersichtlich ist, sind die Rollen 10 dreigeteilt ausgebildet, wobei die Rollen der Rollenbahn 15 an jeder Teilungsstelle und an ihren Enden an jeweils einem Rollenträger 21,22 abgestützt sind. Die Rollenträger 21 und 22 sind mittels Schraubenbolzen 23 und Muttern 24 am Bogengerüstinnenteil befestigt. Sämtliche Rollenträger 21, 22 sind mittels Bolzen 25, auf denen Distanzhülsen 26 aufgeschoben sind, zu einer Baueinheit zusammengefasst. Die Rollenträger weisen weiters etwa vertikal gerichtete Stützflächen 27 sowie jeweils eine horizontale Stützfläche 28 auf, mit denen sie sich gegen am Bogengerüstinnenteil 8 angeordnete Querträger 29 unter Zwischenlage von Beilagen 30, die an den Rollenträgern 21,22 befestigt sind, abstützen.

Die an die Biegeeinrichtung 2 anschliessende Kreisbogenführung 3 weist zur Stützung der bogenaussenseitigen, aus Stützrollen 31 gebildeten Rollenbahn 32, Längsträger 33 auf, die mit bogeninnenseitig angeordneten Längsträgern 34, die die Stützrollen 31 der bogeninnenseitigen Rollenbahn 35 tragen, mittels nicht dargestellter Zuganker verbunden sind.

Bei einer Verstellung des Abstandes der beiden Rollenbahnen 32, 35 der Kreisbogenführung 3 vom kleinsten Rollenbahnenabstand 36 zum grössten auf dieser Anlage einstellbaren Abstand 37 gelangt die mit 38 bezeichnete, obere bogeninnenseitig liegende Endrolle der Kreisbogenführung von der in den Fig. 2 und 3 mittels voll ausgezogener Linien dargestellten Lage in die in Fig. 2 und 3 mit strichpunktierten Linien dargestellte Lage, die von der voll ausgezogenen Lage in Richtung einer zur Horizontalen etwa unter 45° geneigten Geraden 39 verschoben ist. Die Neigung für diese Verschieberichtung liegt deswegen etwa bei 45°, weil sich die Kreisbogenführung etwa von der Vertikalen bis nahezu in die Horizontale erstreckt und die Längsabweichung, die in den Fig. 2 und 3 mit 40 bezeichnet ist, d.h. die Abweichung in Längsrichtung der Rollenbahnen, an beiden Enden der Kreisbogenführung etwa gleich sein soll.

Die Verschieberichtung 41 des Bogengerüstinnenteiles gegenüber dem Bogengerüstaussenteil ist ebenfalls unter einem bestimmten Winkel 42 zur Horizontalen geneigt. Wie aus Fig. 2 ersichtlich ist, würde bei einem Verschieben des Bogengerüstinnenteiles 8 der Biegeeinrichtung 2 auf den grösstmöglichen Abstand 37 die untere Endrolle 43 des Bogengerüstinnenteiles 8 mit der oberen Endrolle 38 der Kreisbogenführung 3 in Kontakt gelangen; die Verschiebung ist dann behindert. Um dies zu vermeiden, werden erfindungsgemäss die Rollenträger 21, 22, die bei engstem eingestelltem Abstand 36 eine Länge 44 aufweisen, gegen Rollenträger 21', 22' mit verkürzter Länge 45 ausgetauscht. Dies geschieht durch Lösen der Muttern 24 der Schraubenbolzen 23, Herausheben der Rollenträger 21, 22 und Einsetzen der neuen Rollenträger 21', 22' und anschliessendes Festziehen der Muttern 24 (vgl. Fig. 4).

Der Bereich zwischen kleinstem 36 und grösstem 37 Abstand der Rollenbahnen istzweckmässig in mehrere Teilbereiche unterteilt, wobei für jeden Teilbereich eigene Rollenträger 21, 22; 21', 22' etc. vorgesehen sind. Innerhalb dieser Teilbereiche lassen sich die für diesen Teilbereich jeweils vorgesehenen Rollenträger für beliebige andere Abstände der Rollenbahnen 9, 15 verwenden, da eine Annäherung bzw. Entfernung der Endrollen 38, 43 des Bogengerüstinnenteiles 8 und der Kreisbogenführung 3 bis zu einem gewissen Mass zulässig ist.

Gleichzeitig mit dem Austausch der Rollenträger 21,22 wird die Verstellung des Abstandes des Bogengerüstinnenteiles 8 zum Bogengerüstaussenteil 7 durch Umschichten der Beilagscheiben 19 vorgenommen.

Bei der in Fig. 5 dargestellten Ausführungsform ist der Bogengerüstinnenteil am Bogengerüstaussenteil mittels zweier Verbindungsbolzen 46 fixiert. Gemäss dieser Ausführungsform werden beim Umrüsten der Anlage von einer Giessdicke auf eine andere ebenfalls die Rollenträger 21, 22 ausgetauscht, wobei diese jedoch nicht nur eine unterschiedliche Länge 44 bzw. 45 aufweisen, sondern auch eine unterschiedliche, den Rollenabstand bestimmende Dicke 47, d.h. es differiert auch der Abstand der etwa vertikal gerichteten Stützflächen 27 der Rollenträger 21, 22 bis zu den Auflageflächen 48 der Lagerböcke 11. Bei dieser Ausführungsform gestaltet sich das Umrüsten der Anlage von einer Strangdicke zu einer anderen besonders einfach, da der Bogengerüstinnenteil 8 gegenüber dem Bogengerüstaussenteil 7 nicht verschoben zu werden braucht. Es wird dadurch die Anzahl der durchzuführenden Manipulationen an der Biegeeinrichtung 2 verringert. Bei dieser Ausführungsform ist der Bereich zwischen kleinstem 36 und grösstem 37 Abstand der Rollenbahnen 9 und 15 ebenfalls in Teilbereiche unterteilt, wobei für jeden Teilbereich Rollenträger mit bestimmter Länge und Dicke vorgesehen sind. Innerhalb jedes Teilbereiches lässt sich der Rollenbahnabstand durch Austausch der zwischen den etwa vertikalen Stützflächen 27 und den Querträgern 29 vorgesehenen Beilagen 30 variieren.

Sowohl bei der in den Fig. bis 4 als auch bei der in Fig. 5 dargestellten Ausführungsform sind die bogenaussenseitigen Rollenbahnen 9, 32 starr angeordnet, d.h. sie werden bei Einstellen eines der Strangdicke entsprechenden Rollenspaltes nicht verstellt. Dies ist jedoch nur eine bevorzugte Ausführungsform. Es könnten auch die bogeninnenseitigen Rollenbahnen 15, 35 unverschiebbar und die bogenaussenseitigen Rollenbahnen auf eine gewünschte Strangdicke einstellbar sein.

## Patentansprüche

1. Bogenstranggiessanlage mit einer unterhalb der Kokille angeordneten Strangbiegeeinrichtung (2) und einer daran anschliessenden, einander gegenüberliegende Stützrollenbahnen (32, 35) aufweisenden, sich etwa von der Vertikalen einstückig bis etwa in die Horizontale erstreckenden Strang-Kreisbogenführung (3), wobei die Biegeeinrichtung (2) zwei einander gegenüberliegende, jeweils Biege- bzw. Stützrollen (10, 43) tragende Bogengerüstteile (7, 8) aufweist, die aneinander abgestützt sind und wobei der Abstand (36, 37) der Stützrollenbahnen (32, 35) der Kreisbogenführung (3) entsprechend einem einzustellenden Strangquerschnitt durch Parallelverschieben mindestens einer der Stützrollenbahnen (32, 35) veränderbar ist, dadurch gekennzeichnet, dass einer der Bogengerüstteile (8) der Biegeeinrichtung (2) an ihm lösbar befestigte, austauschbare, auf unterschiedliche Strangquerschnittsformate (36, 37) mit ihrer Länge (44, 45) angepasste Rollenträger (21, 22; 21',22') aufweist.

2. Anlage nach Anspruch 1, dadurch gekennzeichnet, dass die Rollenträger (21, 22; 21', 22') an einem Bogengerüstinnenteil (8) der Biegeeinrichtung (2) befestigt sind.

3. Anlage nach einem der beiden Ansprüche 1 oder 2, dadurch gekennzeichnet, dass der Abstand (36, 37) der einander gegenüberliegenden Biege- bzw. Stützrollen (10) der Biegeeinrichtung (2) durch Austausch der auf unterschiedliche Strangquerschnittsformate mit ihrer Dicke (47) angepassten Rollenträger (21, 22) veränderbar ist (Fig. 5).

4. Anlage nach einem der beiden Ansprüche 1 oder 2, dadurch gekennzeichnet, dass der Abstand zwischen Bogengerüstinnenteil (8) und einem Bogengerüstaussenteil (7) der Biegeeinrichtung (2) durch Parallelverschieben eines der Bogengerüstteile (7, 8) veränderbar ist.

5. Anlage nach Anspruch 4, dadurch gekennzeichnet, dass der Bogengerüstinnenteil (8) am Bogengerüstaussenteil (7) mittels Bolzen (14,16) befestigt ist, entlang denen einer der Bogengerüstteile (7, 8) verschiebbar geführt ist und an denen dieser Teil mittels Beilagscheiben (19) gegen den zweiten Bogengerüstteil ab gestützt ist.

6. Anlage nach den Ansprüchen 1 bis 5, dadurch gekennzeichnet, dass die Rollenträger (21, 22; 21', 22') über die Länge der Biegeeinrichtung (2) einstückig ausgebildet sind.

7. Anlage nach den Ansprüchen 1 bis 6, dadurch gekennzeichnet, dass die Rollenträger (21, 22) gegen die Bogengerüstteile (8) mittels austauschbarer Beilagen (30) abgestützt sind.

8. An lage nach den Ansprüchen 1 bis 7 mit zwei oder mehrfach gelagerten Biege- bzw. Stützrollen der Biegeeinrichtung, dadurch gekennzeichnet, dass an jeder der Stützstellen ein Rollenträger (21, 22; 21', 22') vorgesehen ist, wobei die nebeneinander angeordneten Rollenträger zu einer gemeinsam aus- und einbaubaren Baueinheit verbunden sind, vorzugsweise mittels die Rollenträger durchsetzender Bolzen (25).

## Revendications

1. Installation de coulée continue à lingotière courbe, avec, disposé en dessous de la lingotière, un dispositif (2) de cintrage de la barre et avec, s'y raccordant, un guide en arc de cercle (3) pour la barre, présentant des trains de rouleaux d'appui opposés (32, 35) s'étendant d'une pièce à peu près de la verticale jusqu'à peu près l'horizontale, où le dispositif de cintrage (2) présente deux parties opposées de bâti en arc (7, 8) portant chaque fois des rouleaux cintreurs, respectivement d'appui (10, 43), qui prennent appui l'une sur l'autre, et où la distance (36, 37) des trains de rouleaux d'appui (32,35) du guide en arc de cercle (3) peut être modifiée, suivant une section de barre à établir, par déplacement parallèle d'au moins l'un des trains de rouleaux d'appui (32, 35), caractérisée en ce que l'une des parties de bâti en arc (8) du dispositif de cintrage (2) présente des supports de rouleaux (21, 22; 21', 22') fixés de manière amovible à cette partie, interchangeables, adaptés en longueur (44, 45) à différents formats de section de barre (36, 37).

2. Installation suivant la revendication 1, caractérisée en ce que les supports de rouleaux (21,22; 21', 22') sont fixés à une partie intérieure de bâti en arc (8) du dispositif de cintrage (2).

3. Installation suivant l'une des revendications 1 ou 2, caractérisée en ce que la distance (36, 37) des rouleaux de cintrage, respectivement d'appui (10), se faisant face, du dispositif de cintrage (2) est modifiable par échange des supports de rouleaux (21, 22) adaptés par leur épaisseur (47) à des formats de section de barre différents (fig. 5).

4. Installation suivant l'une des revendications 1 ou 2, caractérisée en ce que la distance entre une partie intérieure de bâti en arc (8) et une partie extérieure de bâti en arc (7) du dispositif de cintrage (2) est modifiable par déplacement parallèle d'une des parties de bâti en arc (7, 8).

5. Installation suivant la revendication 4, caractérisée en ce que la partie intérieure de bâti en arc (8) est fixée à la partie extérieure de bâti en arc (7) au moyen de boulons (14, 16) le long desquels l'une des parties de bâti en arc (7, 8) est guidée de manière déplaçable, et par lesquels cette partie prend appui contre la deuxième partie de bâti en arc, par interposition de fourrures (19).

6. Installation suivant les revendications 1 à 5, caractérisée en ce que les supports de rouleaux (21, 22; 21', 22') sont faits d'une pièce sur la longueur du dispositif de cintrage (2).

7. Installation suivant les revendications 1 à 6, caractérisée en ce que les supports de rouleaux (21, 22) prennent appui contre les parties de bâti en arc (8) par l'intermédiaire de fourrures interchangeables (30).

8. Installation suivant les revendications 1 à 7, avec des rouleaux de cintrage, respectivement d'appui du dispositif de cintrage, à monture double ou multiple, caractérisée en ce que, en chacun des points d'appui, est prévu un supportde rouleaux (21, 22; 21', 22'), les supports de rouleaux disposés les uns à côté des autres étant reliés pour former une unité constructive susceptible d'être montée et démontée en un ensemble, de préférence au moyen de boulons (25) traversant les supports de rouleaux.

## Claims

1. Bow-type continuous casting plant comprising a strand bending arrangement (2) arranged below the mould,'and a circular-arc guide (3) for the strand following thereupon, including oppositely arranged supporting roller ways (32, 35) and extending from approximately the vertical to approximately the horizontal in one piece, wherein the bending arrangement (2) includes two oppositely arranged bow-structure parts (7, 8), each carrying bending and supporting rollers (10, 43) and supported on each other, the distance (36,37) of the supporting roller ways (32, 35) of the circular-arc guide (3) being variable in accordance with the strand cross-section to be adjusted by the parallel displacement of at least one of the supporting roller ways (32, 35), characterized in that one of the bow-structure parts (8) of the bending arrangement (2) is provided with exchangeable roller carriers (21, 22; 21', 22') detachably fastened to it and adapted, with their lengths (44, 45), to different strand cross-sectional formats (36, 37).

2. Plant according to claim 1, characterized in that the roller carriers (21, 22; 21', 22') are fastened to a bow-structure inner part (8) of the bending arrangement (2).

3. Plant according to claim 1 or 2, characterized in that the distance (36, 37) of the oppositely arranged bending and supporting rollers (10) of the bending arrangement (2) is variable by exchanging the roller carriers (21, 22) which are adapted, with their thickness (47), to different strand cross-sectional formats (fig. 5).

4. Plant according to claim 1 or 2, characterized in that the distance between the bow-structure inner part (8) and a bow-structure outer part (7) of the bending arrangement (2) is variable by the parallel displacement of one of the bow-structure parts (7, 8).

5. Plant according to claim 4, characterized in that the bow-structure inner part (8) is fastened to the bow-structure outer part (7) by means of pins (14, 16), along which one of the bow-structure parts (7, 8) is displaceably guided and on which this part is supported relative to the second bow-structure part by means of shims (19).

6. Plant according to claims 1 to 5, characterized in that the roller carriers (21, 22; 21', 22') are designed in one piece over the length of the bending arrangement (2).

7. Plant according to claims 1 to 6, characterized in that the roller carriers (21, 22) are supported relative to the bow-structure parts (8) by means of exchangeable shims (30).

8. Plant according to claims 1 to 7 comprising bending and supporting rollers of the bending arrangement that are journalled on two or more points, characterized in that on each of the supporting points a roller carrier (21, 22; 21', 22') is provided, the adjacently arranged roller carriers being connected to a commonly removable and installable structural unit, preferably by means of pins (25) penetrating the roller carriers.
